# EUROPÄISCHE PATENTSCHRIFT

(11) **EP 1 256 689 B1**
(45) Veröffentlichungstag und Bekanntmachung des Hinweises auf die Patenterteilung: **10.11.2004**
(21) Anmeldenummer: 02008950.4
(22) Anmeldetag: 22.04.2002
(51) Int. Cl.: E06B 7/23

(54) **Anschlagdichtung für einen Tür- oder Fensterfalz oder dergleichen**
Stop joint for the rabbet of a door or a window or the like
Joint de butée pour battant de porte ou fenêtre ou similaire

(30) Priorität: 08.05.2001 DE 10122199
(43) Veröffentlichungstag der Anmeldung: 13.11.2002
(73) Patentinhaber: NORSK HYDRO ASA, 0257 Oslo 2 (NO)
(72) Erfinder: Götz, Peter, 89335 Ichenhausen (DE)
(74) Vertreter: Wilhelms, Rolf E., Dr.

(56) Entgegenhaltungen:
- DE-A- 19 507 112
- DE-C- 4 338 794
- DE-U- 29 512 613
- DE-U- 29 512 778

## Beschreibung

Die Erfindung betrifft eine Anschlagdichtung für einen Tür- oder Fensterfalz oder dergleichen mit einem Verankerungsteil zum Verankern der Dichtung im Rahmen oder im Tür- oder Fensterflügel, einer sich an den Verankerungsteil anschließenden Basis, einer Dichtlippe, die von einer Seite der Basis ausgeht und einem Stützsteg, der zwischen der anderen Seite der Basis und der Dichtlippe verläuft.

Ein derartige Anschlagdichtung ist aus der DE 43 38 794 C1, DE 295 12 613 U1 oder der DE 295 12 778 U1 bekannt.

Für die Abdichtung von Fenstern und Türen, insbesondere von Haustüren ist es von besonderer Bedeutung, daß die auftretenden relativ großen Deformationen, die beispielsweise als kissenförmige Durchbiegungen bezeichnet werden, aufgefangen werden. Diese Deformationen treten beispielsweise bei Holztüren durch die unterschiedliche Feuchteaufnahme zwischen der Innenseite und der Außenseite, bei Kunststofftüren durch die starke Wärmedehnung des Kunststoffes und bei thermisch getrennten Aluminiumtüren durch den sogenannten Bimetalleffekt infolge von Wärmedehnungen auf.

Auch die zunehmend höhere vorgesehene Dämmung bewirkt eine stärkere Deformation, so daß von Anschlagdichtungen größere Spalttoleranzen aufgefangen werden müssen.

Anschlagdichtungen sollten daher einen möglichst großen Dichtungsweg, das heißt ein großes Dichtungswirkmaß haben, um mit diesem Problem fertig zu werden. Dabei muß stets berücksichtigt werden, daß die Dichtung ein gutes Rückstellverhalten bei möglichst geringem Kraftanstieg hat.

Die eingangs erwähnten bekannten Anschlagdichtungen können jedoch nur geringe Spalttoleranzen kompensieren, da sie über relativ kleine Dichtungswege verfügen.

Darüber hinaus ist es mittels der bekannten Anschlagdichtungen nicht möglich, die zwischen dem Rahmen und dem Tür- oder Fensterflügel bestehende Fuge zu überdecken.

Die der Erfindung zugrunde liegende Aufgabe besteht daher darin, die Anschlagdichtung der eingangs genannten Art so auszugestalten, daß sie einen großen Dichtungsweg und damit ein hohes Dichtungswirkmaß hat.

Diese Aufgabe wird gemäß der Erfindung durch die Ausbildung gelöst, die im Patentanspruch 1 angegeben ist.

Besonders bevorzugte Ausgestaltungen und Weiterbildungen der erfindungsgemäßen Anschlagdichtung sind Gegenstand der Patentansprüche 2 bis 5.

Bei der erfindungsgemäßen Anschlagdichtung ist im Gegensatz zu den bekannten Anschlagdichtungen eine mitfedernde Basis vorgesehen und ist gewährleistet, daß die Dichtung einen großen Dichtungsweg hat.

Insbesondere aufgrund der Ausbildung der Basisverlängerung mit abgewinkelter Gegendruckrippe und Eindrückanker kann die zwischen dem Rahmen und dem Tür- oder Fensterflügel bestehende Fuge überdeckt werden.

Der große Dichtungsweg wurde bei der erfindungsgemäßen Anschlagdichtung darüber hinaus bei einem sehr geringen Anstieg der Dichtungskraft erzielt.

Die erfindungsgemäße Anschlagdichtung ist leicht einsetzbar.

Im Folgenden wird anhand der zugehörigen Zeichnungen ein besonders bevorzugtes Ausführungsbeispiel der erfindungsgemäßen Anschlagdichtung näher beschrieben. Es zeigen
Figur 1 eine Querschnittsansicht des Ausführungsbeispiels,
Figur 2 in einer perspektivischen Ansicht die Anordnung einer Anschlagdichtung zwischen Rahmen und Tür- oder Fensterflügel,
Figur 3 und Figur 4 in Schnittansichten die Anordnung des in Figur 1 dargestellten Ausführungsbeispiels zwischen Rahmen und Tür- oder Fensterflügel und
Figur 5 in einer Querschnittsansicht die Anordnung des in Figur 1 dargestellten Ausführungsbeispiels im Bereich des Scharniers.

Figur 1 zeigt eine Querschnittsansicht eines Anschlagdichtungsbands gemäß eines Ausführungsbeispiels der Erfindung, das im Wesentlichen einen Verankerungsteil 1 zum Verankern der Dichtung im Rahmen oder im Tür- oder Fensterflügel, eine sich daran anschließende Basis 2, eine Dichtlippe 3, die von einer Seite der Basis 2 ausgeht, und einen Stützsteg 4 umfaßt, der zwischen der anderen Seite der Basis 2 und etwa der Mitte der Dichtlippe 3 verläuft.

Wie es weiterhin in Figur 1 dargestellt ist, sind zwischen dem Verankerungsteil 1 und der Basis 2 zwei nebeneinander angeordnete Hohlkammern 8 vorgesehen und ist ausgehend von der Seite der Basis 2, von der Stützsteg 4 ausgeht, eine federnd elastische Basisverlängerung 5 vorgesehen, die etwa parallel zur Dichtlippe 3 verläuft. Der Stützsteg 4 steht etwa senkrecht auf der Basisverlängerung 5.

Die Basisverlängerung 5 umfaßt ausgehend von der Basis 2 eine abgewinkelte Gegendruckrippe 6 mit zwei Schenkeln, die mit der Basisverlängerung 5 ein Dreieck bilden, und einen Eindrückanker 7, der gegen die Gegendruckrippe 6 eindrückbar ist. Die Basisverlängerung 5 ist zwischen dem Verankerungsteil 1 und ihrem äußeren Ende, nämlich der Endarretierung, federnd und derart ausgebildet, daß die zwischen dem Rahmen und dem Türoder Fensterflügel bestehende Fuge überdeckt werden kann.

Figur 2 zeigt in einer perspektivischen Ansicht die Anordnung der in Figur 1 dargestellten Dichtung 11 zwischen einem Rahmen 10 und einem Tür- oder Fensterflügel 9 und die Figuren 3 und 4 zeigen entsprechende Querschnittsansichten.

Aus den Figuren 3 und 4 ist insbesondere erkennbar, daß (Figur 3) bei einem Standardtürblendrahmen 10 und einem Türflügel 9 die erfindungsgemäße Dichtung 11 den Spalt zwischen dem Rahmen 10 und dem Türflügel 9 vollständig abdeckt, während Figur 4 zeigt, daß bei der erfindungsgemäße Dichtung 11 bei einem Kombinationstürblendrahmen aus einem Fensterblendrahmen und einem Aufsatzprofil infolge der Überdeckung der Falz genauso wie bei einem Standardblendrahmen aussieht. Schrauben und Kanten sind dabei überdeckt.

Die oben beschriebene Anschlagdichtung zeigt einen großen Dichtungsweg bei einem geringen Dichtkraftanstieg, hat ein gutes Rückstellverhalten, überdeckt die Fuge zwischen Rahmen und Tür- oder Fensterflügel, ist leicht einsetzbar und sicher zu verankern.

Sie kann insbesondere für Aluminiumhaustüren aber auch für Fenster und Türen aus Aluminium oder Kunststoff bzw. Holzfenster oder Holztüren vorgesehen sein.

Figur 5 zeigt eine Querschnittsansicht der Anordnung der Anschlagdichtung 11 im Bereich des Scharniers 15, über das Rahmen 10 und Flügel 9 schwenkbar miteinander verbunden sind.

Wie es in Figur 5 dargestellt ist, sind für den Durchgang der Bandlappen 12 des Scharniers 15 die nicht schraffiert dargestellten Teile 13 der Dichtung 11 entfernt, so daß nur die schraffiert dargestellten Teile 14 stehen bleiben und gegen die Bandlappen abdichten. Insbesondere dichtet der unter dem entfernten Dichtungslippenbereich 13 stehengebliebene Teil gegen die Bandlappen 12 ab. Zusätzliche Dichtlippen für die Abdichtung an dieser Stelle werden nicht benötigt.

## Patentansprüche

1. Anschlagdichtung für einen Tür- oder Fensterfalz oder dergleichen mit
- einem Verankerungsteil (1) zum Verankern der Dichtung im Rahmen oder im Tür- oder Fensterflügel,
- einer sich an den Verankerungsteil (1) anschließenden Basis (2),
- einer Dichtlippe (3), die von einer Seite der Basis (2) ausgeht, und
- einem Stützsteg (4), der zwischen der anderen Seite der Basis (2) und der Dichtlippe (3) verläuft,
**gekennzeichnet durch**
- eine federnd elastische Basisverlängerung (5), die von der Seite der Basis (2), von der der Stützsteg (4) ausgeht, etwa parallel zur Dichtlippe (3) verläuft.

2. Anschlagdichtung nach Anspruch 1, **dadurch gekennzeichnet, daß** zwischen dem Verankerungsteil (1) und der Basis (2) zwei nebeneinander angeordnete Hohlkammern (8) vorgesehen sind.

3. Anschlagdichtung nach Anspruch 1 oder 2, **dadurch gekennzeichnet, daß** die Basisverlängerung (5) mit einer zweischenkligen abgewinkelten Gegendruckrippe (6) versehen ist.

4. Anschlagdichtung nach einem der vorhergehenden Ansprüche, **dadurch gekennzeichnet, daß** der Endabschnitt der Basisverlängerung (5) in Form eines Eindrückankers (7) ausgebildet ist.

5. Anschlagdichtung nach einem der vorhergehenden Ansprüche, **dadurch gekennzeichnet, daß** der Stützsteg (4) etwa senkrecht zur Basisverlängerung (5) verläuft.

## Claims

1. Butt sealing joint for a door or window folding or similar, comprising:
- an anchoring part (1) for anchoring the sealing joint into the door or window frame or valve,
- a base (2) connected with the anchoring part (1),
- a sealing lip (3) that starts from a side of the base (2),
- a supporting cross-piece (4) that extends between the other side of the base (2) and the sealing lip (3),
**characterized by**
an elastic base extension (5) that extends from the side of the base (2) where the supporting cross-piece starts from, being approximately parallel to the sealing lip (3).

2. Butt sealing joint according to claim 1, **characterized in that** two hollow chambers are arranged side by side between the anchoring part (1) and the base (2).

3. Butt sealing joint according to claim 1 or 2, **characterized in that** the base extension (5) is provided with a bent counter-pressure rib 6 with two branches.

4. Butt sealing joint according to any of preceding claims, **characterized in that** the end section of the base extension (5) is formed into an anchor (7) to be pressed down.

5. Butt sealing joint according to any of preceding claims, **characterized in that** the supporting cross-part (4) is approximately perpendicular to the base extension (5).

## Revendications

1. Joint de butée étanche pour une feuillure de porte ou de fenêtre ou similaire, comprenant :
- une partie d'ancrage (1) pour ancrer le joint étanche dans le cadre ou dans le battant de porte ou de fenêtre,
- une base (2) se raccordant à la partie d'ancrage (1),
- une lèvre d'étanchéité (3) qui part d'un côté de la base (2), et
- une barrette d'appui (4) qui s'étend entre l'autre côté de la base (2) et la lèvre d'étanchéité (3),
**caractérisé par**
- un prolongement élastique (5) de la base qui s'étend du côté de la base (2), d'où part la barrette d'appui (4), plus ou moins parallèlement à la lèvre d'étanchéité (3).

2. Joint de butée étanche selon la revendication 1, **caractérisé en ce qu'**il est prévu, entre la partie d'ancrage (1) et la base (2), deux cavités (8) placées côte à côte.

3. Joint de butée étanche selon la revendication 1 ou 2, **caractérisé en ce que** le prolongement (5) de la base est équipé d'une nervure de contre-pression coudée 6 à deux branches.

4. Joint de butée étanche selon l'une quelconque des revendications précédentes, **caractérisé en ce que** la section terminale du prolongement (5) de la base se présente sous la forme d'une ancre à enfoncer (7).

5. Joint de butée étanche selon l'une quelconque des revendications précédentes, **caractérisé en ce que** la barrette d'appui (4) est approximativement perpendiculaire au prolongement (5) de la base.
